# EUROPÄISCHE PATENTANMELDUNG

(11) **EP 4 711 316 A1**
(43) Veröffentlichungstag der Anmeldung: **18.03.2026**
(21) Anmeldenummer: 24199935.8
(22) Anmeldetag: 12.09.2024
(51) Int. Cl.: B66B 11/04

(54) **ANTRIEB FÜR EINEN AUFZUG, AUFZUG UMFASSEND EINEN ANTRIEB SOWIE VERFAHREN ZUM NACHRÜSTEN EINES SEILAUFZUGS MIT EINEM ANTRIEB**

(71) Anmelder: Lift AG, 8105 Regensdorf (CH)
(72) Erfinder: Ackermann, Marcel, 9533 Kirchberg (CH)
(74) Vertreter: Hepp Wenger Ryffel AG

(57) **Zusammenfassung**

Die Erfindung betrifft einen Antrieb (1) für einen Aufzug (2). Der Antrieb (1) umfasst eine Befestigungsvorrichtung (5), einen ersten Elektromotor (6), eine Treibscheibe (10) und ein Vorgelege (11) sowie ein Vorgelegerad (12), welches drehfest mit einer ersten Welle (6) des ersten Elektromotors (6) verbunden ist. Ausserdem umfasst der Antrieb (1) ein zweites Vorgelegerad (13), welches drehfest mit einer Treibscheibe (10) verbunden ist. Das erste Vorgelegerad (12) und das zweite Vorgelegerad (13) sind mit einem ersten Übertragungselement (4) zur Übertragung einer Drehung des ersten Vorgelegerads (12) auf das zweite Vorgelegerad (13) verbunden. Der erste Elektromotor (6) ist an der Befestigungsvorrichtung (5) befestigt. Die Befestigungsvorrichtung (5) ist derartig ausgebildet, dass ein zweiter Motor (8), mit dem ein Aufzug (2) antreibbar ist, an der Befestigungsvorrichtung (5) anordenbar ist.

Ausserdem betrifft die Erfindung einen Aufzug (2) umfassend einen Antrieb (1) sowie ein Verfahren zum Aufrüsten eines Seilaufzugs mit einem Antrieb (1).

## Beschreibung

Die vorliegende Erfindung betrifft einen Antrieb für einen Aufzug, einen Aufzug umfassend einen derartigen Antrieb sowie ein Verfahren zum Nachrüsten eines Seilaufzugs mit einem derartigen Antrieb.

Antriebe für Aufzüge sind bekannt. Das Dokument EP 1 547 961 B1 offenbart einen Antrieb für einen Aufzug. Der Antrieb umfasst einen Elektromotor, eine Treibscheibe, eine Bremseinrichtung und ein Vorgelege mit einem ersten, drehfest mit einer Welle des Elektromotors verbundenen Vorgelegerad. Ausserdem umfasst der Antrieb einen weiteres, mit der Treibscheibe drehfest verbundenes Vorgelegerad und ein Übertragungselement zur Übertragung einer Drehung der Welle auf die Treibscheibe. Eine Bremsscheibe der Bremseinrichtung ist drehfest mit der Treibscheibe verbunden. Die Drehachse der Treibscheibe und die Welle des Elektromotors sind parallel zueinander ausgerichtet. Die an der Welle und der Achse vorgesehenen Vorgelegeräder sind fliegend angeordnet.

Ein solcher Antrieb hat den Nachteil, dass in seiner Leistung beschränkt ist.

Es ist die Aufgabe der Erfindung, die Nachteile des Standes der Technik zu überwinden und insbesondere einen Antrieb für einen Aufzug zu schaffen, welcher an die erforderliche Leistung anpassbar ist.

Die Aufgabe wird durch einen Antrieb für einen Aufzug, ein Aufzug umfassend einen derartigen Antrieb sowie ein Verfahren zum Nachrüsten eines Seilaufzugs mit einem derartigen Antrieb gemäss den unabhängigen Patentansprüchen gelöst.

Insbesondere wird die Aufgabe durch einen Antrieb für einen Aufzug gelöst. Der Aufzug umfasst einen Fahrkorb. Der Fahrkorb kann über Tragmittel mit einem Gegengewicht verbunden sein. Der Antrieb kann für einen Seilaufzug ausgebildet sein. Der Antrieb umfasst eine Befestigungsvorrichtung, einen ersten Elektromotor, eine Treibscheibe und ein Vorgelege mit einem ersten, drehfest mit einer ersten Welle des ersten Elektromotors verbundenen ersten Vorgelegerad. Ferner umfasst der Antrieb einen mit der Treibscheibe drehfest verbundenes zweite Vorgelegerad. Das erste Vorgelegerad und das zweite Vorgelegerad sind mit einem ersten Übertragungselement zur Übertragung einer Drehung des ersten Vorgelegerads auf das zweite Vorgelegerad verbunden. Der erste Elektromotor ist an der Befestigungsvorrichtung befestigt. Die Befestigungsvorrichtung ist derart ausgebildet, dass ein zweiter Elektromotor, mit dem der Aufzug antreibbar ist, an der Befestigungsvorrichtung anordenbar ist. Die Befestigungsvorrichtung kann derart ausgebildet sein, dass ein zweiter Elektromotor, mit dem ein Aufzug antreibbar ist, an der Befestigungsvorrichtung befestigbar ist.

Ein solcher Antrieb hat den Vorteil, dass er flexibel und nachrüstbar mit einem Elektromotor oder mit zwei Elektromotoren ausgestattet werden kann und somit auf die benötigte Leistung angepasst werden kann, wobei der benötigte Bauraum minimal ist.

Es ist möglich, dass der Aufzug kein Gegengewicht aufweist, wenn das Tragmittel als Zahnriemen oder Kette ausgebildet ist. Ein Aufzug ist mit einem Elektromotor betreibbar, wenn die Anforderungen an die zu bewegenden Gewichte und Geschwindigkeiten erfüllt sind. Das Tragmittel kann ein Seil sein. Das Tragmittel kann beispielsweise ein Stahlseil sein. Es ist auch möglich, dass das Tragmittel ein Riemen ist. Der Riemen kann als Zahnriemen, Flachriemen, Kette oder als Keilriemen ausgebildet sein. Die Befestigungsvorrichtung kann eine Metallplatte, insbesondere Stahlplatte, sein. Es ist möglich, dass die Befestigungsvorrichtung eine Stahlplatte ist, welche entsprechende Aufnahmen und/oder Aussparungen für die Anordnung des bzw. der Elektromotoren bzw. Wellen aufweist. Die Befestigungsvorrichtung kann auch eine Scheibe sein, welche aus einem anderen Material hergestellt ist. Es ist möglich, dass die Treibscheibe aus Stahl ausgebildet ist. Es ist auch möglich, dass die Treibscheibe aus einem anderen Material hergestellt ist. Entscheidend ist, dass die Treibscheibe aus einem robusten, langlebigen Material hergestellt ist. Es ist auch möglich, dass die Treibscheibe aus mehreren Materialien hergestellt ist. Es ist möglich, dass die Treibscheibe aus Stahl ausgebildet ist und eine Gummibeschichtung aufweist. Die Gummibeschichtung kann dafür sorgen, dass die Treibscheibe eine entsprechend hohe Reibung aufweist und das Tragmittel entsprechend gut antreiben kann. Es ist möglich, dass die Treibscheibe aufgeraut ist oder Zähne oder Vertiefungen für die Aufnahme von Zähnen des Übertragungselements aufweist. Das erste Vorgelegerad und das zweite Vorgelegerad können aus Stahl ausgebildet sein. Es ist möglich, dass das erste Vorgelegerad und das zweite Vorgelegerad aus verschiedenen Materialien ausgebildet sind. Das erste Vorgelegerad und/oder das zweite Vorgelegerad können durch Schrauben an weitere Komponenten des Antriebs befestigt sein. Es ist beispielsweise möglich, dass das zweite Vorgelegerad mit Schrauben mit der Treibscheibe verbunden ist. Es ist möglich, dass das erste Vorgelegerad einen geringeren Durchmesser aufweist als das zweite Vorgelegerad. Dann bilden das erste Vorgelegerad, das zweite Vorgelegerad und das erste Übertragungselement ein Getriebe. Das erste Vorgelegerad muss sich somit mehrmals drehen, um über das Übertragungselement eine einzige Drehung des zweiten Vorgelegerads zu realisieren. Somit resultiert eine Drehung des ersten Vorgelegerads in eine Drehung des zweiten Vorgelegerads, wobei das zweite Vorgelegerad einen geringeren Drehwinkel überstreicht als das erste Vorgelegerad. Allerdings liegt am Rand des zweiten Vorgelegerads eine grössere Kraft an.

Es ist möglich, dass die Treibscheibe, das erste Vorgelegerad und das zweite Vorgelegerad an der Befestigungsvorrichtung angeordnet sind. Es ist möglich, dass die Treibscheibe, das erste Vorgelegerad und das zweite Vorgelegerad an der Befestigungsvorrichtung befestigt sind. Es ist möglich, dass die Befestigungsvorrichtung in einer Benutzungsposition eine Höhenausdehnung, eine Breitenausdehnung und eine Längenausdehnung aufweist, wobei sich die Längenausdehnung entlang einer Drehachse der ersten Welle erstreckt und wobei sich die Höhenausdehnung in einer Richtung entlang der Schwerkraft erstreckt, wobei sich die Breitenausdehnung in einer Richtung orthogonal zur Drehachse der ersten Welle und orthogonal zur Richtung der Schwerkraft erstreckt. Die Breitenausdehnung der Befestigungsvorrichtung kann zumindest das 1.5-fache der radialen Ausdehnung der Treibscheibe betragen. Es ist möglich, dass die Breitenausdehnung der Befestigungsvorrichtung zumindest das 1.7-fache der radialen Ausdehnung der Treibscheibe beträgt. Es ist möglich, dass die Breitenausdehnung der Befestigungsvorrichtung zumindest das Zweifache der radialen Ausdehnung der Treibscheibe beträgt.

Durch eine derartige Ausbildung der Befestigungsvorrichtung ist es möglich, zwei Elektromotoren an der Befestigungsvorrichtung vorteilhaft nebeneinander auszubilden.

Die radiale Ausdehnung der Treibscheibe ist die gesamte radiale Ausdehnung der Treibscheibe, also der Durchmesser. Die Benutzungsposition ist die Position, in der der Antrieb angeordnet ist, wenn er fachgerecht in einem Aufzugschacht verbaut ist. Es ist möglich, dass das erste Vorgelegerad und das zweite Vorgelegerad in einer Richtung der Höhenausdehnung übereinander angeordnet sind. Es ist möglich, dass das zweite Vorgelegerad in der Höhenausdehnung auf einem höheren Niveau angeordnet ist als das erste Vorgelegerad.

Es ist möglich, dass der Antrieb einen zweiten Elektromotor und ein drittes Vorgelegerad umfasst, wobei der zweite Elektromotor an der Befestigungsvorrichtung angeordnet ist und wobei das dritte Vorgelegerad drehfest mit einer zweiten Welle des zweiten Elektromotors verbunden ist, wobei das dritte Vorgelegerad mit einem zweiten Übertragungselement zur Übertragung einer Drehung von dem dritten Vorgelegerad auf das zweite Vorgelegerad mit dem zweiten Vorgelegerad verbunden ist.

Durch die zwei Elektromotoren kann ein solcher Antrieb eine hohe Leistung erbringen. Ausserdem entsteht durch zwei unabhängige Elektromotoren eine Redundanz. Somit kann ein Aufzug selbst dann noch angetrieben werden, wenn ein Elektromotor defekt ist.

Es ist möglich, dass das dritte Vorgelegerad auf die zweite Welle geschraubt ist. Es ist möglich, dass das dritte Vorgelegerad mit der zweiten Welle so verbunden ist, wie das erste Vorgelegerad mit der ersten Welle verbunden ist. Das dritte Vorgelegerad und das erste Vorgelegerad können identisch ausgebildet sein.

Es ist möglich, dass die erste Welle und/oder die zweite Welle parallel zu der Drehachse der Treibscheibe ausgerichtet ist.

Durch eine derartige Anordnung kann eine Kraftübertragung über das erste Übertragungselement und/oder zweite Übertragungselement erfolgen, ohne dass sich das erste Übertragungselement und/oder das zweite Übertragungselement bei der Kraftübertragung verwinden muss. Dadurch entsteht eine einfache und unkomplizierte, platzsparende Anordnung und die Energieverluste bei der Übertragung der Bewegung durch das erste Übertragungselement und/oder das zweite Übertragungselement werden minimiert.

Es ist möglich, dass der Antrieb einer Bremseinrichtung umfasst und eine Bremsscheibe der Bremseinrichtung drehfest mit der Treibscheibe verbunden ist.

Durch eine derartige Bremsvorrichtung kann der Fahrkorb, welcher mit dem Antrieb verbunden ist, vorteilhaft abgebremst werden. Somit kann der Antriebsstrang des Aufzugs auch zum Bremsen des Aufzugs benutzt werden. Dadurch ergibt sich eine unkomplizierte und effektive Anordnung des Antriebs, welcher durch die Bremseinrichtung auch den Fahrkorb abbremsen kann.

Die Bremseinrichtung kann Bremsbeläge umfassen, welche in die Bremsscheibe bei einer Bremsung eingreifen. Die Bremsscheibe kann zwischen dem Tragmittel und der Befestigungsvorrichtung angeordnet sein. Es ist möglich, dass die Bremsscheibe einen grösseren Durchmesser aufweist als die Treibscheibe. Dann können die Bremsbacken der Bremsvorrichtung die Bremsschreibe bremsen, ohne dass die Treibscheibe dadurch beeinträchtigt wird. Ausserdem kann die Bremsvorrichtung so vorteilhaft ausgetauscht und gewartet werden. Weiterhin kann die Bremsvorrichtung durch eine solche Anordnung durch einen grösseren Hebel der Bremsbeläge beim Bremsen vorteilhaft dimensioniert werden.

Es ist möglich, dass das erste Vorgelegerad und/oder das zweite Vorgelegerad und/oder das dritten Vorgelegerad fliegend angeordnet ist.

Dies ermöglicht es, das erste Vorgelegerad und/oder das zweite Vorgelegerad und/oder das dritte Vorgelegerad rasch zu montieren und in einem Wartungsfall rasch auszutauschen. Ausserdem kann der Antrieb so platzsparend konstruiert werden und so in einem geringen Bauraum angeordnet werden.

Eine fliegende Anordnung bedeutet, dass das entsprechende Vorgelegerad nur an einer Seite gelagert ist. Es gibt also nur eine Lagerung, die das jeweilige Vorgelegerad stützt, während die andere Seite des jeweiligen Vorgelegerads frei bleibt.

Es ist möglich, dass das erste Übertragungselement und das zweite Übertragungselement identisch ausgebildet sind. Es ist ausserdem möglich, dass der erste Elektromotor und der zweite Elektromotor identisch ausgebildet sind.

Wenn das erste Übertragungselement und das zweite Übertragungselement identisch ausgebildet sind, muss nur eine Art von Übertragungselementen vorgehalten werden. Dies erleichtert die Wartung und die Montage der Aufzüge. Wenn der erste Elektromotor und der zweite Elektromotor identisch ausgebildet sind, kann der Antrieb vorteilhaft und unkompliziert dimensioniert werden. Ausserdem ist es möglich, beide Motoren mit einer gleichen Steuerung auszustatten oder sogar mit einer Steuerung sowohl den ersten Elektromotor als auch den zweiten Elektromotor zu steuern. Dies ermöglicht eine unkomplizierte Konstruktion, Montage, Wartung und Betrieb des Antriebs.

Es ist möglich, dass das erste Übertragungselement und/oder das zweite Übertragungselement ein Zahnriemen oder ein Keilriemen oder eine Kette ist.

Bei einem Zahnriemen, einem Keilriemen oder einer Kette handelt es sich um bekannte Bauteile, welche zuverlässig Kraft übertragen können und ausserdem wartungsarm betrieben werden können.

Es ist möglich, dass sowohl der erste Elektromotor als auch der zweite Elektromotor mit einer Steuerung verbunden sind, sodass der erste Elektromotor und der zweite Elektromotor simultan steuerbar sind.

Durch eine Steuerung für beide Elektromotoren, welche simultan betrieben werden, wird eine unkomplizierte Steuerung des gesamten Antriebs gewährleistet.

Es ist möglich, dass die Längenausdehnung weniger als 25 cm beträgt. Es ist auch möglich, dass die Längenausdehnung weniger als 20 cm beträgt. Es ist möglich, dass die Längenausdehnung weniger als 15 cm beträgt.

Eine derartige kompakte Bauweise ermöglicht es, in einem Aufzugschacht mit vorgegebenen Abmessungen den Antrieb sowie den Fahrkorb nebeneinander auszubilden und so möglichst viele Passagiere bei einer hohen Leistung des Aufzugs transportieren zu können.

Die Erfindung wird ausserdem gelöst durch einen Aufzug umfassend einen Antrieb wie vorhergehend beschrieben.

Ein derartiger Aufzug hat im Wesentlichen die gleichen Vorteile wie ein Antrieb wie vorhergehend beschrieben.

Die Aufgabe der Erfindung wird weiterhin gelöst durch ein Verfahren zum Nachrüsten eines Seilaufzugs mit einem Antrieb wie vorhergehend beschrieben. Das Verfahren umfasst die folgenden Schritte:
- Feststellen eines Fahrkorbs des Aufzugs;
- Optional, Feststellen eines Gegengewichts des Aufzugs;
- Entspannen eines Tragseils des Aufzugs;
- Entfernen eines in dem Aufzug verbauten Antriebs;
- Installieren eines Antriebs wie vorhergehend beschrieben;
- Spannen des Tragseils des Aufzugs.

Durch ein derartiges Verfahren kann ein Aufzug unkompliziert mit einem Antrieb wie vorhergehend beschrieben ausgestattet werden. Dadurch kann ein Aufzug mit mehreren Elektromotoren ausgerüstet werden und somit kann die Leistung des Aufzugs unkompliziert erhöht werden.

Die Erfindung wird in den folgenden Figuren näher erläutert. Es zeigen:
- Figur 1: Eine Ansicht eines Antriebs,
- Figur 2: Eine Ansicht eines Antriebs mit zwei Elektromotoren,
- Figur 3: Ein Aufzug mit einem Antrieb,
- Figur 4: Ein Aufzug mit einem Antrieb und einer möglichen Wartung aus der Schachtgrube.

Die Figur 1 zeigt einen Antrieb 1 umfassend eine Befestigungsvorrichtung 5. An der Befestigungsvorrichtung 5 ist der erste Elektromotor 6 sowie die Treibscheibe 10 angeordnet. Die Treibscheibe 10 weist eine Drehachse 21 auf. Der erste Elektromotor 6 weist eine erste Welle 7 auf. Das erste Vorgelegerad 12 ist als Teil des Vorgeleges 11 über die erste Welle 7 drehfest mit dem ersten Elektromotor 6 verbunden. Das erste Vorgelegerad 12 ist über das erste Übertragungselement 24 mit der Treibscheibe 10 verbunden. Das Tragmittel 4 umschlingt die Treibscheibe 10. Die Bremsscheibe 23 ist drehfest mit der Treibscheibe 10 verbunden. Die Bremsscheibe 23 kann durch die Bremsvorrichtung 22 gebremst werden. Der Antrieb 1 weist eine Höhenausdehnung 16, eine Breitenausdehnung 17 sowie eine Längenausdehnung 18 auf. Die Längenausdehnung 18 verläuft entlang der Drehachse 19 der ersten Welle 7. Die Drehachse 19 der ersten Welle 7 ist parallel zu der Drehachse 21 der Treibscheibe 10 angeordnet.

Die Figur 2 zeigt einen Antrieb 1 mit einem ersten Elektromotor 6 und einem zweiten Elektromotor 8. Der Antrieb 1 ist analog zu dem Antrieb in der Figur 1 ausgebildet. Anders als der Antrieb 1 in der Figur 1, weist der Antrieb 1 in der Figur 2 einen ersten Elektromotor 6 und einen zweiten Elektromotor 8 auf. Der zweite Elektromotor 8 weist eine zweite Welle 9 auf. Das dritte Vorgelegerad 27 ist über die zweite Welle 9 drehfest mit dem zweiten Elektromotor 8 verbunden. Die zweite Welle 9 weist eine Drehachse 20 auf. Die Drehachse 20 ist parallel zu der Drehachse 21 der Treibscheibe 10 und parallel zur Drehachse 19 der ersten Welle 7 ausgebildet. Das dritte Vorgelegerad 27 ist über das zweite Übertragungselement 15 mit der Treibscheibe 10 verbunden. Der erste Elektromotor und der zweite Elektromotor 8 sind entlang der Breitenausdehnung 17 nebeneinander angeordnet. Es ist auch möglich, dass die zwei Elektromotoren 8, anders als es in der Figur 2 dargestellt ist, in der Höhenausdehnung 16 übereinander angeordnet sind. Die Bremsscheibe 23 wird durch drei Bremseinrichtungen 22 gebremst. Es ist auch möglich, dass eine andere Anzahl an Bremseinrichtungen 22 vorgesehen ist.

Die Figur 3 zeigt ein Aufzug 2 mit einem Antrieb 1. Der Aufzug 2 weist einen Fahrkorb 3 auf. Der Antrieb 1 ist an dem Aufzugschacht 28 angeordnet. Der Antrieb 1 ist somit zwischen dem Fahrkorb 3 und dem Aufzugschacht 28 angeordnet. Der Antrieb 1 ist analog zu den Figuren 1 und 2 ausgebildet.

Die Figur 4 zeigt einen Antrieb 1 in einem Aufzug 2 und einer Person 26, die aus der Schachtgrube eine Wartung am Antrieb 1 durchführt. Der Antrieb 1 ist analog zu dem Antrieb in den Figuren 1 und 2 ausgebildet. Analog zu der Figur 3 ist der Antrieb zwischen dem Fahrkorb 3 und dem Aufzugschacht 28 ausgebildet.

## Patentansprüche

1. Antrieb (1) für einen Aufzug (2), dessen Fahrkorb insbesondere (3) über Tragmittel (4) mit einem Gegengewicht verbunden ist, bevorzugt für einen Seilaufzug, umfassend eine Befestigungsvorrichtung (5), einen ersten Elektromotor (6), eine Treibscheibe (10) und ein Vorgelege (11) mit einem ersten, drehfest mit einer ersten Welle (7) des ersten Elektromotors (6) verbundenen ersten Vorgelegerad (12), einem mit der Treibscheibe (10) drehfest verbundenen zweiten Vorgelegerad (13), wobei das erste Vorgelegerad (12) und das zweite Vorgelegerad (13) mit einem ersten Übertragungselement (24) zur Übertragung einer Drehung des ersten Vorgelegerads (12) auf das zweite Vorgelegerad (13) verbunden sind, wobei der erste Elektromotor (6) an der Befestigungsvorrichtung (5) befestigt ist, **dadurch gekennzeichnet, dass** die Befestigungsvorrichtung (5) derartig ausgebildet ist, dass ein zweiter Elektromotor (8), mit dem ein Aufzug (2) antreibbar ist, an der Befestigungsvorrichtung (5) anordenbar, insbesondere befestigbar, ist.

2. Antrieb (1) nach Anspruch 1, **dadurch gekennzeichnet, dass** die Treibscheibe (10), das erste Vorgelegerad (12) und das zweite Vorgelegerad (13) an der Befestigungsvorrichtung (5) angeordnet, insbesondere befestigt, sind, wobei die Befestigungsvorrichtung (5) in einer Benutzungsposition eine Höhenausdehnung (16), eine Breitenausdehnung (17) und eine Längenausdehnung (18) aufweist, wobei sich die Längenausdehnung (18) entlang einer Drehachse (19) der ersten Welle (7) erstreckt und wobei sich die Höhenausdehnung (16) in einer Richtung entlang der Schwerkraft erstreckt, wobei sich die Breitenausdehnung (17) in einer Richtung orthogonal zur Drehachse (19) der ersten Welle (7) und orthogonal zur Richtung der Schwerkraft erstreckt, wobei die Breitenausdehnung (17) der Befestigungsvorrichtung (5) zumindest das 1.5-fache, bevorzugt zumindest das 1.7-fache, insbesondere bevorzugt zumindest das 2-fache der radialen Ausdehnung der Treibscheibe (10) beträgt.

3. Antrieb (1) nach einem der vorhergehenden Ansprüche, **dadurch gekennzeichnet, dass** der Antrieb (1) einen zweiten Elektromotor (8) und ein drittes Vorgelegerad (27) umfasst, wobei der zweite Elektromotor (8) an der Befestigungsvorrichtung (5) angeordnet ist, wobei das dritte Vorgelegerad (27) drehfest mit einer zweiten Welle (9) des zweiten Elektromotors (8) verbunden ist, wobei das dritte Vorgelegerad (27) mit einem zweiten Übertragungselement (15) zur Übertragung einer Drehung von dem dritten Vorgelegerad (27) auf das zweite Vorgelegerad (13) mit dem zweiten Vorgelegerad (13) verbunden ist.

4. Antrieb (1) nach einem der vorhergehenden Ansprüche, **dadurch gekennzeichnet, dass** die erste Welle (7) und/oder die zweite Welle (9) parallel zu der Drehachse (21) der Treibscheibe (10) ausgerichtet ist.

5. Antrieb (1) nach einem der vorhergehenden Ansprüche, **dadurch gekennzeichnet, dass** der Antrieb (1) eine Bremseinrichtung (22) umfasst und eine Bremsscheibe (23) der Bremseinrichtung (22) drehfest mit der Treibscheibe (10) verbunden ist.

6. Antrieb (1) nach einem der vorhergehenden Ansprüche, **dadurch gekennzeichnet, dass** das erste Vorgelegerad (12) und/oder das zweite Vorgelegerad (13) und/ oder das dritte Vorgelegerad (27) fliegend angeordnet ist.

7. Antrieb (1) nach einem der vorhergehenden Ansprüche, **dadurch gekennzeichnet, dass** das erste Übertragungselement (14) und das zweite Übertragungselement (15) und bevorzugt der erste Elektromotor (6) und der zweite Elektromotor (8) identisch ausgebildet sind.

8. Antrieb (1) nach einem der vorhergehenden Ansprüche, **dadurch gekennzeichnet, dass** das erste Übertragungselement (14) und/oder das zweite Übertragungselement (15) ein Zahnriemen oder ein Keilriemen oder eine Kette ist.

9. Antrieb (1) nach einem der vorhergehenden Ansprüche, **dadurch gekennzeichnet, dass** sowohl der erste Elektromotor (6) als auch der zweite Elektromotor (8) mit einer Steuerung verbunden sind, so dass der erste Elektromotor (6) und der zweite Elektromotor (8) simultan steuerbar sind.

10. Antrieb (1) nach einem der vorhergehenden Ansprüche, **dadurch gekennzeichnet, dass** die Längenausdehnung (18) weniger als 25 cm, bevorzugt weniger als 20 cm beträgt und insbesondere weniger als 15 cm beträgt.

11. Aufzug (2) umfassend einen Antrieb (1) wie vorhergehend beschrieben.

12. Verfahren zum Nachrüsten eines Seilaufzugs (2) mit einem Antrieb (1) nach einem der Ansprüche 1 bis 10, umfassend die folgenden Schritte:
- Feststellen eines Fahrkorbs (3) des Aufzugs (2),
- Optional, Feststellen eines Gegengewichts des Aufzugs (2),
- Entspannen eines Tragseils (4) des Aufzugs (2),
- Entfernen eines in dem Aufzug (2) verbauten Antriebs (1),
- Installieren eines Antriebs (1) nach einem der Ansprüche 1 bis 10,
- Spannen des Tragseils (4) des Aufzugs (2).
